# EUROPÄISCHE PATENTANMELDUNG

(11) **EP 2 883 462 A1**
(43) Veröffentlichungstag der Anmeldung: **17.06.2015**
(21) Anmeldenummer: 14196977.4
(22) Anmeldetag: 09.12.2014
(51) Int. Cl.: A24C 5/39

(54) **Verteilervorrichtung und Verfahren zum Beschicken einer Strangmaschine der Tabak verarbeitenden Industrie mit einem durch Zusatzstoffe angereicherten Produktstrom aus Fasermaterial**

(30) Priorität: 11.12.2013 DE 102013113840
(71) Anmelder: Hauni Maschinenbau AG, 21033 Hamburg (DE)
(72) Erfinder: Krause, Matthias, 21033 Hamburg (DE)
(74) Vertreter: Stork Bamberger

(57) **Zusammenfassung**

Die Erfindung betrifft eine Verteilervorrichtung (10) zum Beschicken einer Strangmaschine der Tabak verarbeitenden Industrie mit einem aus Fasermaterial (12) bestehenden Produktstrom, umfassend ein Reservoir (11) zum Aufnehmen des Fasermaterials (12), eine Fördereinrichtung (13) zum Transportieren des Fasermaterials (12) aus dem Reservoir (11) zu einem Stauschacht (14), den Stauschacht (14) zur Bildung eines Vorrats des Fasermaterials (12), eine am Ende des Stauschachts (14) angeordnete Vereinzelungseinrichtung (15) zum Vereinzeln des Fasermaterials (12), einen Kanal (16) zum Leiten des vereinzelten Fasermaterials (12) in Richtung einer Quersichtereinrichtung (17), die Quersichtereinrichtung (17), die zum Trennen des Fasermaterials (12) in einen zu verarbeitenden und einen nicht zu verarbeitenden Anteil (12a, 12b) mittels Beaufschlagung des Fasermaterials (12) mit Druckluft ausgebildet und eingerichtet ist, wobei die Quersichtereinrichtung (17) eine Sichterdüseneinheit (18) zum Trennen der Anteile (12a, 12b) des Fasermaterials (12) sowie einen Sichterkanal (19) zum Transportieren des zu verarbeitenden Anteils (12a) des Fasermaterials (12) umfasst, der den Kanal (16) mit einer Beschleunigungsstrecke (20) verbindet.

## Beschreibung

Die Erfindung betrifft eine Verteilervorrichtung zum Beschicken einer Strangmaschine der Tabak verarbeitenden Industrie mit einem aus Fasermaterial bestehenden Produktstrom, umfassend ein Reservoir zum Aufnehmen des Fasermaterials, eine Fördereinrichtung zum Transportieren des Fasermaterials aus dem Reservoir zu einem Stauschacht, den Stauschacht zur Bildung eines Vorrats des Fasermaterials, eine am Ende des Stauschachts angeordnete Vereinzelungseinrichtung zum Vereinzeln des Fasermaterials, einen Kanal zum Leiten des vereinzelten Fasermaterials in Richtung einer Quersichtereinrichtung, die Quersichtereinrichtung, die zum Trennen des Fasermaterials in einen zu verarbeitenden und einen nicht zu verarbeitenden Anteil mittels Beaufschlagung des Fasermaterials mit Druckluft ausgebildet und eingerichtet ist, wobei die Quersichtereinrichtung eine Sichterdüseneinheit zum Trennen der Anteile des Fasermaterials sowie einen Sichterkanal zum Transportieren des zu verarbeitenden Anteils des Fasermaterials umfasst, der den Kanal mit einer Beschleunigungsstrecke verbindet, mindestens eine Beschleunigungstrecke zum Transportieren des zu verarbeitenden Anteils des Fasermaterials zu mindestens einem Saugstrangförderer, mindestens einen Saugstrangförderer zum Aufbauen und Transportieren eines aus dem zu verarbeitenden Anteil des Fasermaterials gebildeten Strangs, sowie eine Zuführeinrichtung, die zum Zuführen von schüttfähigen Zusatzstoffen in Förderrichtung F des Fasermaterials hinter der Sichterdüseneinheit in den zu verarbeitenden Anteil des Fasermaterials ausgebildet und eingerichtet ist, wobei das Reservoir, die Fördereinrichtung, der Stauschacht, die Vereinzelungseinrichtung, der Kanal, die Quersichtereinrichtung und die Beschleunigungsstrecke eine Förderstrecke für den in Förderrichtung F strömenden Produktstrom mit einer quer zur Förderrichtung F verlaufenden Breite B bilden.

Des Weiteren betrifft die Erfindung ein Verfahren zum Beschicken einer Strangmaschine der Tabak verarbeitenden Industrie mit einem aus Fasermaterial bestehenden Produktstrom, umfassend die Schritte: Transportieren des Fasermaterials aus einem Reservoir zu einem Stauschacht mittels einer Fördereinrichtung, Bilden eines Vorrats des Fasermaterials in dem Stauschacht, Vereinzeln des Fasermaterials mittels einer Vereinzelungseinrichtung, Freigeben des Fasermaterials durch die Vereinzelungseinrichtung und Leiten des freigegebenen Fasermaterials durch einen Kanal in den Bereich einer Quersichtereinrichtung, Trennen des Fasermaterials mittels der Quersichtereinrichtung in einen zu verarbeitenden Anteil und einen nicht zu verarbeitenden Anteil durch Beaufschlagen des Fasermaterials mit Druckluft, Transportieren des zu verarbeitenden Anteils des Fasermaterials mittels einer Sichterdüseneinheit durch einen Sichterkanal in Richtung einer Beschleunigungsstrecke, Transportieren des zu verarbeitenden Anteils des Fasermaterials mittels der Beschleunigungsstrecke zu mindestens einem Saugstrangförderer, Aufbauen und Transportieren des aus dem zu verarbeitenden Anteil des Fasermaterials gebildeten Strangs mittels des Saugstrangförderers, Zuführen von schüttfähigen Zusatzstoffen in Förderrichtung F des Fasermaterials hinter der Sichterdüseneinheit in den zu verarbeitenden Anteil des Fasermaterials, wobei der aus Fasermaterial bestehende Produktstrom in Förderrichtung F mit einer quer zur Förderrichtung F verlaufenden Breite B gefördert wird.

Solche Verteilervorrichtungen und Verfahren kommen in der Tabak verarbeitenden Industrie zum Einsatz, um einer Strangmaschine einen durch Zusatzstoffe angereicherten Produktstrom aus Fasermaterial, das aus Tabakfasern, Filtermaterialfasern oder Mischungen aus den vorgenannten Fasern bestehen kann, zuzuführen, indem das Fasermaterial vereinzelt, gesichtet und anschließend vergleichmäßigt dem oder jedem strangbildenden Saugstrangförderer zugeführt wird. Damit die Zusatzstoffe beim Sichten nicht wieder ausgesichtet werden, erfolgt das Zuführen der Zusatzstoffe in den Produktstrom bzw. in den zu verarbeitenden Anteil des Fasermaterials hinter der Quersichtereinrichtung. Der Produktstrom erstreckt sich quer zur Förderrichtung F über eine Breite B, so dass sich ausgangsseitig an der Verteilervorrichtung an dem oder jedem Saugstrangförderer ein Strang mit in Transportrichtung T des oder jedes Saugstrangförderers zunehmender Dicke durch eine lagenweise Schichtung aufbaut.

Beim Sichten in der Quersichtereinrichtung, die zum Sichten eine Sichterdüseneinheit umfasst, an die sich zum einen ein Sichterkanal und zum anderen ein Ableitkanal anschließen, wird der gesamte Produktstrom quasi in zwei Teilströme geteilt. Genauer wird durch die von der Sichterdüseneinheit aufgebrachte Druckluft eine Luftströmung erzeugt, die dafür sorgt, dass sich das Fasermaterial in einen zu verarbeitenden und einen nicht zu verarbeitenden Anteil teilt. Anders ausgedrückt werden nicht zur Verarbeitung geeignete Anteile, beispielsweise Rippen, Fremdkörper oder dergleichen, aussortiert, indem sie nach unten in den Ableitkanal oder dergleichen sinken. Lediglich die leichteren Tabakfasern, Filterfasern oder dergleichen, die den zur Verarbeitung geeigneten Anteil bilden, werden durch die Luftströmung in den Sichterkanal geleitet. Dieser zur Verarbeitung geeignete Anteil wird durch Zusatzstoffe angereichert. Als schüttfähige Zusatzstoffe sind beispielhaft Granulate, Tabakbestandteile oder dergleichen aber auch beim Sichten ausgeschleuste und dann - teilweise nach einer Bearbeitung/Zerkleinerung - rückgeführte Faserreste genannt.

Eine bekannte Verteilvorrichtung mit den Merkmalen des Oberbegriffes des Anspruches 1 sowie das entsprechende Verfahren sind aus der DE 40 35 937 A1 bekannt. Die darin beschriebene Verteilervorrichtung weist zum Zuführen der Zusatzstoffe eine Förderleitung auf, mittels der die Zusatzstoffe, hier rückgeführte Tabakrippen, direkt in den Wälzraum geleitet werden. Die bekannten Verteilervorrichtungen und Verfahren zum Beschicken einer Strangmaschine insbesondere mit aus Tabak bestehendem und durch Zusatzstoffe angereichertem Fasermaterial weisen jedoch den Nachteil auf, dass die Zusatzstoffe auf das Tabakvliesbett gelangen und von dort reflektiert und nicht korrekt eingemischt werden.

Der Erfindung liegt somit die Aufgabe zugrunde, eine einfache Verteilervorrichtung zu schaffen, mittels der eine optimierte Zuführung von Zusatzstoffen in den aus zu verarbeitenden Anteilen des Fasermaterials gebildeten Produktstrom für eine individuelle und qualitativ hochwertige Stranggestaltung gewährleistet wird. Die Aufgabe besteht weiterhin darin, ein entsprechendes Verfahren vorzuschlagen.

Diese Aufgabe wird durch eine Verteilervorrichtung mit den eingangs genannten Merkmalen dadurch gelöst, dass die Zuführeinrichtung zum Zuführen der Zusatzstoffe mindestens einen Zuführkanal umfasst, der direkt in den Sichterkanal mündet. Diese erfindungsgemäße Ausführung führt dazu, dass sich die Zusatzstoffe nach dem Sichten und vor dem Eintritt in die Beschleunigungsstrecke mit dem zu verarbeitenden Anteil des Fasermaterials vermischen, so dass eine gleichmäßige und individuell steuerbare Verteilung im Strang erreicht wird. Dadurch, dass der Zuführkanal in den Sicherkanal mündet, in dem durch die Sichterdüseneinheit eine Luftströmung in Förderrichtung F herrscht, führt diese Luftströmung zu einem Unterdruck, der die Zusatzstoffe - zusätzlich zur Schwerkraft, durch die die Zusatzstoffe in Richtung des Sichterkanals fallen - quasi aus dem Zuführkanal saugt. Damit ist eine zuverlässige und kontinuierliche bzw. gleichmäßige Versorgung des zu verarbeitenden Fasermaterials mit den Zusatzstoffen sichergestellt. Ein weiterer Vorteil besteht darin, dass die Zusatzstoffe durch die erfindungsgemäße Ausbildung über einen Injektor in den gesichteten und bereits beschleunigten Tabakstrom (gebildet aus dem zu verarbeitenden Anteil des Fasermaterials) gegeben werden. Dadurch entsteht ein seitlich scharf begrenzter Produktstrom, der eine genaue Positionierung der Zusatzstoffe im Strang zulässt. Diese scharfe Begrenzung verhindert auch eine Beladung des Überschusses, der von der am Saugband gebildeten Aufschüttung zur Bildung des eigentlichen Strangs getrennt/getrimmt wird.

Eine besonders bevorzugte Weiterbildung der Erfindung ist dadurch gekennzeichnet, dass der Mündungsbereich jedes Zuführkanals in den Sichterkanal in Förderrichtung F des zu verarbeitenden Anteils des Fasermaterials hinter der Sichterdüseneinheit angeordnet ist und der oder jeder Zuführkanal mit seinem Mündungsbereich mindestens teilweise in den Sichterkanal hineinragt, derart, dass der Querschnitt Q₁ des Sichterkanals in dem Bereich, in dem der Zuführkanal in den Sichterkanal mündet, verengt ist. Diese Verengung führt zu einer Erhöhung der Strömungsgeschwindigkeit, so dass die Energie zum Mitreißen der Zusatzstoffe aus dem Zuführkanal erhöht ist. Mit anderen Worten wird der durch die Druckluft bzw. Strömungsgeschwindigkeit erzeugte "Injektor-Effekt" durch die Verengung im Bereich des Eintritts der Zusatzstoffe in den Sichterkanal noch verstärkt.

Vorteilhafterweise ist die Beschleunigungsstrecke als Wälzraum mit Düsenmulde ausgebildet, wobei sich die Düsenmulde in Förderrichtung F des Fasermaterials an den und in Verlängerung des Sichterkanals anschließt. Diese Ausführung mit einem direkten Übergang zwischen dem Sichterkanal und dem Düsenkanal ist besonders geeignet, eine Vermischung von Zusatzstoffen mit dem zur Verarbeitung geeigneten Anteil des Fasermaterials zu erzielen.

Eine zweckmäßige Weiterbildung ist dadurch gekennzeichnet, dass die Sichterdüseneinheit eine Vorsichterdüse umfasst, die im Bereich der Umlenkung des noch nicht gesichteten Fasermaterials vom Kanal in den Sichterkanal angeordnet ist, derart, dass der zu verarbeitende Anteil des Fasermaterials durch den Sichterkanal in Richtung der Beschleunigungsstrecke transportiert wird, während der nicht zu verarbeitende Anteil des Fasermaterials nach unten in den Bereich einer Rückführung und/oder Abführung fällt. Dadurch wird in einfacher und kompakter Weise sichergestellt, dass bereits vorhandene Druckluft im Bereich der Umlenkung für das Einsaugen der Zusatzstoffe in den Sichterkanal und das Vermischen der Zusatzstoffe mit dem Fasermaterial verwendet werden kann, so dass auf zusätzliche Komponenten für die Erzielung des "Injektor-Effektes" verzichtet werden kann.

Eine besonders vorteilhafte Ausführungsform ist dadurch gekennzeichnet, dass ein Zuführkanal durch den Wälzraum geführt und unter Durchdringung der den Wälzraum von dem Sichterkanal trennenden Wälzraumbegrenzung von oben in den Sichterkanal mündet. Mit dieser Ausführungsform ist das Zuführen der Zusatzstoffe in den Mündungsbereich besonders einfach und effektiv, da allein die Schwerkraft ausreicht, um die Zusatzstoffe in den Bereich des Sichterkanals zu leiten. Mit der Durchführung des Zuführkanals durch den Wälzraum ist eine besonders platzsparende Anordnung gewährleistet.

Eine bevorzugte Weiterbildung zeichnet sich dadurch aus, dass ein Zuführkanal von der dem Wälzraum gegenüberliegenden Seite des Sichterkanals unter Durchdringung der Sichterkanalwand von unten in den Sichterkanal mündet. Mit dieser Ausbildung lassen sich insbesondere aus bereits ausgesichtetem Fasermaterial gebildete bzw. gewonnene Zusatzstoffe besonders einfach und effektiv in den Sichterkanal leiten.

Vorteilhafterweise ist jeder in den Sichterkanal mündende Zuführkanal in seinem Mündungsbereich gekrümmt ausgebildet, derart, dass die Mündungsöffnung des Zuführkanals innerhalb des Sichterkanals in Richtung des Wälzraums gerichtet ist. Dadurch, dass die Zusatzstoffe beim Eintritt in den Sichterkanal bereits eine vorgegebene Richtung, nämlich in Förderrichtung, aufweisen, kann der "Injektor-Effekt" besonders wirkungsvoll eingesetzt werden, da die Zusatzstoffe ohne weitere Umlenkung quasi nur noch mitgenommen/mitgerissen werden müssen. Dadurch werden die Zusatzstoffe mit hoher Geschwindigkeit in den Wälzraum eingeführt.

Eine besonders zweckmäßige Ausführungsform ist dadurch gekennzeichnet, dass im Bereich der Düsenmulde ein weiterer Zuführkanal ausgebildet ist, der direkt in den Wälzraum mündet. Durch den zusätzlichen Zuführkanal können weitere und vor allem unterschiedliche Zusatzstoffe mit dem zur Verarbeitung geeigneten Anteil des Fasermaterials vermischt werden, wodurch individuelle Strangzusammensetzungen ermöglicht werden. Insbesondere nachgesichtetes Fasermaterial, das beim Vorsichten zunächst ausgesichtet wurde, kann damit unverändert oder nachbearbeitet in die Verarbeitung zurückgeführt werden.

Zweckmäßigerweise ist der direkt in den Wälzraum mündende Zuführkanal in seinem Mündungsbereich gekrümmt ausgebildet, derart, dass die Mündungsöffnung des Zuführkanals innerhalb des Wälzraums in Richtung des Saugstrangförderers gerichtet ist. Die sich daraus ergebenden Vorteile wurden bereits im Zusammenhang mit den in den Sichterkanal mündenden Zuführkanälen erläutert.

Eine bevorzugte Weiterbildung ist dadurch gekennzeichnet, dass sich der oder jeder Zuführkanal zumindest mit seinem Mündungsbereich nur über einen Teil der Breite B der Förderstrecke erstreckt. Das heißt, der Zuführkanal ist (wesentlich) schmaler als die Verteilervorrichtungsbreite bzw. die Breite B der Förderstrecke und ermöglicht so eine definierte Zugabe der Zusatzstoffe in den Strang. Die Breite der Zuführung bzw. des Mündungsbereichs legt dabei die Verteilung der Zusatzstoffe im Strang und damit in den aus dem Strang gebildeten Produkten (z.B. den Zigaretten) fest. Dadurch wird eine gezielte Zuführung der Zusatzstoffe auf einen definierten Abschnitt/Bereich des Strangs gewährleistet. Vorteilhafterweise ist der oder jeder Zuführkanal quer zur Förderrichtung F verstellbar ausgebildet. Dadurch kann die Lage der Zusatzstoffe zum Saugband eines Saugstrangförderers verändert werden. Es können Zusatzstoffe mittig in den Strang eingebracht werden oder z.B. weiter vom Saugband weg. Mit anderen Worten kann mit der Verstellung der definierte Abschnitt/Bereich, in den die Zusatzstoffe innerhalb des Strangs positioniert werden sollen, variiert werden. Die vorgenannten Weiterbildungen ermöglichen eine besonders individualisierte und qualitativ hochwertige Strangbildung.

Die Aufgabe wird auch durch ein Verfahren mit den eingangs genannten Schritten dadurch gelöst, dass die Zusatzstoffe über mindestens einen Zuführkanal direkt in den Sichterkanal zugeführt werden, so dass sich die Zusatzstoffe mit dem zu verarbeitenden Anteil des Fasermaterials vor der Beschleunigungsstrecke vermischen. Vorteilhafterweise werden die Zusatzstoffe über einen gekrümmten Mündungsbereich des oder jedes Zuführkanals in Förderrichtung F des zu verarbeitenden Anteils des Fasermaterials in den Sichterkanal geleitet.

In einer bevorzugten Weiterbildung werden die Zusatzstoffe dem zu verarbeitenden Anteil des Fasermaterials über mehrere Zuführkanäle in den Sichterkanal und die Beschleunigungsstrecke zugeführt.

Besonders vorteilhaft ist das Verfahren, wenn das Beschicken der Strangmaschine mit einer Verteilervorrichtung nach einem der Ansprüche 1 bis 11 erfolgt.

Die sich im Zusammenhang mit dem Verfahren und den einzelnen Verfahrensschritten ergebenden Vorteile wurden bereits im Zusammenhang mit der Verteilervorrichtung erläutert, weshalb zur Vermeidung von Wiederholungen auf die entsprechenden Passagen verwiesen wird.

Weitere zweckmäßige und/oder vorteilhafte Merkmale und Verfahrensschritte ergeben sich aus den Unteransprüchen und der Beschreibung. Besonders bevorzugte Ausführungsbeispiele sowie das Verfahrensprinzip werden anhand der beigefügten Zeichnung näher erläutert. In der Zeichnung zeigt:
- Fig. 1: eine schematische Darstellung einer Verteilervorrichtung im Schnitt,
- Fig. 2: einen Ausschnitt der Verteilervorrichtung, nämlich den Bereich der Quersichtereinrichtung mit einer ersten Ausführungsform einer Zuführeinrichtung zum Zuführen der Zusatzstoffe in den Sichterkanal,
- Fig. 3: eine schematische Darstellung einer weiteren Ausführungsform einer Zuführeinrichtung zum Zuführen der Zusatzstoffe in den Sichterkanal, und
- Fig. 4: eine schematische Darstellung der Ausbildung eines Zuführkanals in vergrößerter Darstellung.

In der Zeichnung ist eine Verteilervorrichtung dargestellt, die zum Beschicken einer Strangmaschine der Tabak verarbeitenden Industrie mit einem aus Tabakfasern bestehenden und durch Zusatzstoffe angereicherten Produktstrom ausgebildet und eingerichtet ist. Selbstverständlich ist die Verteilervorrichtung auch zum Beschicken einer Mehrstrangmaschine einsetzbar. Des Weiteren ist die Verteilervorrichtung auch zum Beschicken einer Strangmaschine mit einem aus Filterfasern gebildeten und durch Zusatzstoffe angereicherten Produktstrom oder einem aus Mischfasern gebildeten Produktstrom ausgebildet und eingerichtet.

Die Verteilervorrichtung 10 gemäß Figur 1 zum Beschicken einer Strangmaschine der Tabak verarbeitenden Industrie mit einem aus Fasermaterial bestehenden Produktstrom umfasst ein Reservoir 11 zum Aufnehmen des Fasermaterials 12, eine Fördereinrichtung 13 zum Transportieren des Fasermaterials 12 aus dem Reservoir 11 zu einem Stauschacht 14, den Stauschacht 14 zur Bildung eines Vorrats des Fasermaterials 12, eine am Ende des Stauschachts 14 angeordnete Vereinzelungseinrichtung 15 zum Vereinzeln des Fasermaterials 12, einen Kanal 16 zum Leiten des vereinzelten Fasermaterials 12 in Richtung einer Quersichtereinrichtung 17 und die Quersichtereinrichtung 17, die zum Trennen des Fasermaterials 12 in einen zu verarbeitenden und einen nicht zu verarbeitenden Anteil 12a, 12b mittels Beaufschlagung des Fasermaterials 12 mit Druckluft ausgebildet und eingerichtet ist. Die Quersichtereinrichtung 17 umfasst eine Sichterdüseneinheit 18 zum Trennen der Anteile 12a, 12b des Fasermaterials 12 sowie einen Sichterkanal 19 zum Transportieren des zu verarbeitenden Anteils 12a des Fasermaterials 12. Der Sichterkanal 19 verbindet den Kanal 16 mit einer Beschleunigungsstrecke 20. Die Verteilervorrichtung 10 umfasst weiterhin mindestens eine Beschleunigungstrecke 20 zum Transportieren des zu verarbeitenden Anteils 12a des Fasermaterials 12 zu mindestens einem Saugstrangförderer 21, mindestens einen Saugstrangförderer 21 zum Aufbauen und Transportieren eines aus dem zu verarbeitenden Anteil 12a des Fasermaterials 12 gebildeten Strangs 22, sowie eine Zuführeinrichtung 23, die zum Zuführen von schüttfähigen Zusatzstoffen 24 in Förderrichtung F des Fasermaterials 12 hinter der Sichterdüseneinheit 18 in den zu verarbeitenden Anteil 12a des Fasermaterials 2 ausgebildet und eingerichtet ist. Das Reservoir 11, die Fördereinrichtung 13, der Stauschacht 14, die Vereinzelungseinrichtung 15, der Kanal 16, die Quersichtereinrichtung 17 und die Beschleunigungsstrecke 20 bilden eine Förderstrecke für den in Förderrichtung F strömenden Produktstrom mit einer quer zur Förderrichtung F verlaufenden Breite B.

Diese Verteilervorrichtung 10 zeichnet sich erfindungsgemäße dadurch aus, dass die Zuführeinrichtung 23 zum Zuführen der Zusatzstoffe 24 mindestens einen Zuführkanal 25 umfasst, der direkt in den Sichterkanal 19 mündet. Mindestens ein Zuführkanal 25 ist vorgesehen, der zwischen der Sichterdüseneinheit 18 und der Beschleunigungsstrecke 20 auf den zur Verarbeitung vorgesehenen Anteil 12a des Fasermaterials 12 trifft.

Die im Folgenden beschriebenen Merkmale und Weiterbildungen stellen für sich betrachtet oder in Kombination miteinander bevorzugte Ausführungsformen dar. Es wird ausdrücklich darauf hingewiesen, dass Merkmale und Verfahrensschritte, die in den Ansprüchen und/oder der Beschreibung zusammengefasst oder in einer gemeinsamen Ausführungsform beschrieben sind, auch funktional eigenständig die weiter oben beschriebene Verteilervorrichtung 10 oder das weiter unten beschriebene Verfahren weiterbilden können.

Die Fördereinrichtung 13 kann aus einem Förderband 26 und einer Druckluftförderstrecke 27 (wie in Figur 1) gebildet sein. Optional kann das Förderband 26 auch direkt in den Stauschacht 14 münden. Des Weiteren besteht die Möglichkeit, dass das Fasermaterial 12 direkt in den Stauschacht 14 gefüllt wird. Auch eine Druckluftförderstrecke 27 vom Reservoir 11 zum Stauschacht 14 ist möglich.

Der oder jeder Zuführkanal 25 kann direkt mit Zusatzstoffen 24 befüllt werden, beispielsweise über eine trichterförmige Öffnung. In weiteren Ausgestaltungen kann jeder Zuführkanal 25 auch mit einer Zuführeinheit, beispielsweise einem Förderband, einem Leitkanal, einer Druckluftförderstrecke oder dergleichen verbunden sein, derart, dass die Zuführstoffe 24 aktiv in den Zuführkanal 25 gefördert werden.

Der Mündungsbereich 28 jedes Zuführkanals 25 in den Sichterkanal 19 ist in Förderrichtung F des zu verarbeitenden Anteils 12a des Fasermaterials 12 hinter der Sichterdüseneinheit 18 angeordnet. Dabei ragt der Mündungsbereich 28 mindestens teilweise in den Sichterkanal 19 hinein, derart, dass der Querschnitt Q₁ in dem Bereich, in dem der Zuführkanal 25 in den Sichterkanal 19 mündet, verengt ist. Mit anderen Worten ist der Querschnitt Q des Sichterkanals in Förderrichtung F vor dem Mündungsbereich 28 größer als Q₁. Durch diese Verjüngung des Sichterkanals 19 wird im Mündungsbereich 28 ein Düseneffekt erzielt. Das bedeutet, dass die Strömungsgeschwindigkeit des zur Verarbeitung geeigneten Anteils 12a des Fasermaterials 12 im Mündungsbereich 28 besonders hoch ist, wodurch ein starker "Injektor-Effekt" erzielt wird, der dazu führt, dass die Zusatzstoffe 24 durch den daraus entstehenden Unterdruck aus dem Zuführkanal 25 quasi herausgesaugt und mit dem vorbeiströmenden, zur Verarbeitung geeigneten Anteil 12a des Fasermaterials 12 vermischt werden, und zwar noch vor der Beschleunigungsstrecke 20.

In der bevorzugten Ausführungsform gemäß der Zeichnung ist die Beschleunigungsstrecke 20 als Wälzraum 29 mit Düsenmulde 30 ausgebildet. Die Düsenmulde 30 schließt sich in Förderrichtung F des Fasermaterials 12 bzw. des zur Verarbeitung geeigneten Anteils 12a an den und in Verlängerung des Sichterkanals 19 an. Es wird durch den Sichterkanal 19 und die Düsenmulde 30 somit eine durchgängige und barrierefreie Leitfläche für den (aus dem zu verarbeitenden Anteil 12a des Fasermaterials 12 und den Zusatzstoffen 24 gebildeten) Produktstrom gebildet.

Die Sichterdüseneinheit 18 umfasst eine Vorsicherdüse 31, die im Bereich der Umlenkung des noch nicht gesichteten Fasermaterials 12 vom Kanal 16 in den Sichterkanal 19 angeordnet ist. Die Vorsichterdüse 31 erstreckt sich vorzugsweise über die gesamte Breite B der Förderstrecke und kann aus einem Düsenschlitz oder mehreren nebeneinander angeordneten Düsenöffnungen gebildet sein. Die Anordnung der Vorsichterdüse 31 ist derart, insbesondere horizontal gerichtet, vorgesehen, dass der zu verarbeitende Anteil 12a des Fasermaterials 12 durch den Sichterkanal 19 in Richtung der Beschleunigungsstrecke 20 bzw. der Düsenmulde 30 transportiert wird, während der nicht zu verarbeitende Anteil 12b des Fasermaterials 12 nach unten in den Bereich einer Rückführung und/oder Abführung 32 fällt. Die Abführung 32 kann ein Auffangbehälter und/oder ein Abtransportelement sein. Die Variante einer Rückführung wird weiter unten näher beschrieben. Optional kann die Beschleunigungsstrecke 20 auch als Saugschacht mit Düsenmulde ausgebildet sein.

In der Ausführungsform gemäß der Figur 2 ist ein einzelner Zuführkanal 25 durch den Wälzraum 29 geführt. Der Zuführkanal 25 durchdringt eine den Wälzraum 29 von dem Sichterkanal 19 trennende Wälzraumbegrenzung 33 und mündet von oben in den Sichterkanal 19. Mit anderen Worten ist der Zuführkanal 25 als geschlossene Zuführung von einer Befüllstation durch den Wälzraum bis in den Sichterkanal 19 ausgebildet. Die Anordnung und Ausbildung des Zuführkanals 25 kann selbstverständlich variieren. So kann der Zuführkanal 25 z.B. auch außerhalb des Wälzraums 29 angeordnet und ausgebildet sein. Ergänzend kann auch mindestens eine Zuführung für zurückgeführtes Fasermaterial, das z.B. beim Sichten aussortiert oder beim Trimmen des Strangs 22 gewonnen wurde, vorgesehen sein, die vorzugsweise in den Wälzraum 29 mündet.

In der Ausführungsform gemäß der Figur 3 mündet der Zuführkanal 34 von der dem Wälzraum 29 gegenüberliegenden Seite des Sichterkanals 19 unter Durchdringung einer Sichterkanalwand 35 von unten in den Sichterkanal 19. Aufgrund der nach oben weisenden Zuführrichtung des Zuführkanals 34 ist diesem bevorzugt ein Düsenelement oder dergleichen zugeordnet, mittels dem die Zusatzstoffe 24 von unten nach oben in den Mündungsbereich 36 des Zuführkanals 34 förderbar sind, wo die Zusatzstoffe durch den "Injektor-Effekt" in den aus dem zu verarbeitenden Anteil 12a des Fasermaterials 12 gebildeten Produktstrom aufgenommen und mit diesem vermischt werden.

In weiteren Ausführungsformen können auch die beiden Zuführkanäle 25, 34 gleichzeitig in den Sichterkanal 19 münden. Die Anzahl der Zuführkanäle 25, 34 kann variieren und deren Position ist entlang des Sichterkanals frei wählbar. Jeder in den Sichterkanal 19 mündende Zuführkanal 25, 34 ist in seinem Mündungsbereich 28, 36 gekrümmt ausgebildet, derart, dass die Mündungsöffnung des Zuführkanals 25, 34 innerhalb des Sichterkanals 19 in Richtung des Wälzraums 29 gerichtet ist. Mit anderen Worten werden die durch die Zuführkanäle 25, 34 zugeführten Zusatzstoffe 24 mit einer Förderrichtung F_{Z} in den Sichterkanal 19 eingeführt bzw. in diesem abgesetzt, die der Förderrichtung F des Produktstroms bzw. des aus dem zu verarbeitenden Anteil 12a des Fasermaterials 12 gebildeten Produktstroms entspricht.

Zusätzlich zu den in den Sichterkanal 19 mündenden Zuführkanälen 25, 34 ist im Bereich der Düsenmulde 30 ein weiterer Zuführkanal 37 ausgebildet und angeordnet, der direkt in den Wälzraum 29 mündet. Dieser direkt in den Wälzraum 29 mündende Zuführkanal 37 ist in seinem Mündungsbereich 38 gekrümmt ausgebildet, derart, dass die Mündungsöffnung des Zuführkanals 37 innerhalb des Wälzraums 29 in Richtung des Saugstrangförderers 21 gerichtet ist. Vorzugsweise ragt der Zuführkanal 37 mit seinem Mündungsbereich 38 in den Wälzraum 29 hinein. Dem Zuführkanal 37 ist bevorzugt ein Düsenelement oder dergleichen zugeordnet, mittels dem die Zusatzstoffe 24 von unten nach oben in den Mündungsbereich 38 des Zuführkanals 37 förderbar sind. Insbesondere ist dieser Zuführkanal 37 jedoch dazu ausgebildet und eingerichtet, bereits beim Sichten aussortiertes Fasermaterial mindestens teilweise zurück in den Wälzraum 29 zu führen. Beim Sichten werden grundsätzlich die schwereren Bestandteile, wie Rippen, Fremdkörper oder dergleichen ausgesichtet. Dabei sinken jedoch mit dem nicht zur Verarbeitung geeigneten Anteil 12b des Fasermaterials 12 auch immer leichtere Bestandteile des Fasermaterials 12 nach unten, die dann dem zur Verarbeitung geeigneten Anteil 12a des Fasermaterials 12 wieder zugeführt werden.

Der oder jeder der Zuführkanäle 25, 34, 37 kann sich über die gesamte Breite B der Förderstrecke erstrecken. Bevorzugt erstreckt sich der oder jeder Zuführkanal 25, 34, 37 zumindest mit seinem Mündungsbereich 28, 36, 38 nur über einen Teil der Breite B der Förderstrecke, so dass die Zusatzstoffe 24 nicht über den gesamten Querschnitts des Strangs 22 sondern nur in einzelnen Schichten/Lagen des Strangs 22 verteilt sind. Besonders bevorzugt ist der oder jeder Zuführkanal 25, 34, 37 quer zur Förderrichtung F, also in Längsrichtung der Breite B der Förderstrecke, verstellbar ausgebildet. Damit kann die Positionierung der Zusatzstoffe 24 individuell bestimmt werden.

In der Figur 4 ist schematisch dargestellt, wie sich einerseits die gegenüber der Breite B der Förderstrecke geringere Breite B_{Z} des Zuführkanals 25, 34, 37 bzw. dessen Mündungsbereichs 28, 36, 38 und andererseits die Verstellung des Zuführkanals 25, 34, 37 quer zur Förderrichtung F auf die Lage und/oder Verteilung der Zusatzstoffe 24 im Strang 22 auswirkt. In der Figur 4 ist der Strang 22 in Transportrichtung T von rechts nach links angetrieben und gefördert. In Transportrichtung T nimmt die Dicke des Strangs 22 zu, indem über die gesamte Breite B der Förderstrecke Tabak zugeführt wird. Die Zusatzstoffe 24 werden in dem gezeigten Beispiel nur über die Breite B_{Z} < B zugeführt. Dadurch wird die Verteilung der Zusatzstoffe 24 in dem Strang 22 bestimmt bzw. festgelegt. Eine Position des Zuführkanals 25, 34, 37 bzw. dessen Mündungsbereichs 28, 36, 38 etwa nach dem ersten Drittel der Breite B der Förderstrecke führt dazu, dass sich die Zusatzstoffe 24 etwa mittig im Strang 22 befinden (siehe Figur 4). Eine Veränderung der Position des Zuführkanals 25, 34, 37 bzw. dessen Mündungsbereichs 28, 36, 38 quer zur Förderrichtung F in der Verteilervorrichtung 10 und damit in Transportrichtung T oder entgegen derselben des Strangs 22 führt dazu, dass sich die Lage der Zusatzstoffe 24 in dem Strang 22 bezogen auf das Saugband des Saugstrangförderers 21 bzw. den Abstand zum selbigen verändert. Ist die Position des Zuführkanals 25, 34, 37 bzw. dessen Mündungsbereichs 28, 36, 38 in der Darstellung gemäß Figur 4 in Transportrichtung T weiter nach links verschoben, ist die Lage der Zusatzstoffe 24 innerhalb des Strangs 22 weiter vom Saugband entfernt, beispielsweise für Zusatzstoffe (z.B. Granulate) mit einem geringen Korndurchmesser. Durch eine Verstellung der Position weiter nach rechts entgegen der Transportrichtung T verlagert sich die Lage der Zusatzstoffe 24 innerhalb des Strangs 22 näher an das Saugband.

Im Folgenden wird das Verfahrensprinzip anhand der Zeichnung in der Reihenfolge der Verfahrensschritte näher erläutert:
Das Verfahren dient zum Beschicken einer Strangmaschine der Tabak verarbeitenden Industrie mit einem aus Fasermaterial 12 bestehenden Produktstrom. Dazu wird Fasermaterial 12 mittels einer Fördereinrichtung 13 aus einem Reservoir 11 zu einem Stauschacht 14 transportiert. In dem Stauschacht 14 wird daraus ein Vorrat des Fasermaterials 12 gebildet und anschließend das Fasermaterial 12 mittels einer Vereinzelungseinrichtung 15 vereinzelt. Durch die Vereinzelungseinrichtung 15 wird das Fasermaterial 12 freigegeben und durch einen Kanal 16 in den Bereich einer Quersichtereinrichtung 17 geleitet. Mittels einer Quersichtereinrichtung 17 wird das Fasermaterial 12 in einen zu verarbeitenden Anteil 12a und einen nicht zu verarbeitenden Anteil 12b getrennt, indem das Fasermaterial 12 mit Druckluft beaufschlagt wird. Die Druckluft wird durch eine Sichterdüseneinheit 18 aufgebracht, so dass eine Luftströmung erzeugt wird. Mit dieser Luftströmung wird der zu verarbeitende Anteil 12a des Fasermaterials 12 durch einen Sichterkanal 19 in Richtung einer Beschleunigungsstrecke 20 und weiter mittels der Beschleunigungsstrecke 20 zu mindestens einem Saugstrangförderer 21 transportiert. Am Saugstrangförderer 21 wird der aus dem zu verarbeitenden Anteil 12a des Fasermaterials 12 gebildete Strang 22 aufgebaut und mittels des Saugstrangförderers 21 transportiert. Hinter der Sichterdüseneinheit 18 werden in den zu verarbeitenden Anteil 12a des Fasermaterials 12 schüttfähige Zusatzstoffe 24 zugeführt. Während des gesamten Transports durch die Verteilervorrichtung 10 des aus Fasermaterial 12 bzw. dem zu verarbeitenden Anteil 12a des Fasermaterials 12 bestehenden Produktstroms wird dieser mit einer quer zur Förderrichtung F verlaufenden Breite B gefördert. Erfindungsgemäß werden die Zusatzstoffe 24 über mindestens einen Zuführkanal 25, 34 direkt in den Sichterkanal 19 zugeführt, so dass sich die Zusatzstoffe 24 mit dem zu verarbeitenden Anteil 12a des Fasermaterials 12 vor der Beschleunigungsstrecke 20 vermischen. Dadurch erreicht bereits mit Zusatzstoffen 24 vermischtes Fasermaterial 12a die Beschleunigungsstrecke 20. Der aus Fasermaterial 12a mit integrierten Zusatzstoffen 24 gebildete Produktstrom erreicht dann den Saugstrangförderer 21.

Die Zusatzstoffe 24 können durch den Zuführkanal 24, 34 quasi senkrecht auf den zu verarbeitenden Anteil 12a des Fasermaterials 12 in dem Sichterkanal 19 treffen. Vorzugsweise werden die Zusatzstoffe 24 über einen gekrümmten Mündungsbereich 28, 36 des oder jedes Zuführkanals 25, 34 in Förderrichtung F des zu verarbeitenden Anteils 12a des Fasermaterials 12 in den Sichterkanal 19 geleitet. Die Zusatzstoffe 24 weisen demnach beim Eintritt in den Sichterkanal 19 die gleiche Förderrichtung F_{Z} auf wie der zu verarbeitende Anteil 12a des Fasermaterials 12 mit der Förderrichtung F. Mit gleicher Förderrichtung F **=** F_{Z} ist eine im Wesentlichen gleiche Förderrichtung gemeint, so dass ausdrücklich auch eingeschlossen ist, wenn die Zusatzstoffe 24 in einem kleinen Winkel auf den zu verarbeitenden Anteil 12a des Fasermaterials 12 treffen. Entscheidend ist, dass die Hauptströmungsrichtungen die gleiche Grundausrichtung aufweisen.

Die Zusatzstoffe 24 können auch über mehrere Zuführkanäle 25, 34, 37 gleichzeitig dem zu verarbeitenden Anteil 12a des Fasermaterials 12 in den Sichterkanal 19 und die Beschleunigungsstrecke 20 zugeführt werden. Besonders geeignet lässt sich das Verfahren mit einer Verteilervorrichtung 10 ausführen, wie sie weiter oben in unterschiedlichen Ausführungsformen beschrieben wurde.

## Patentansprüche

1. Verteilervorrichtung (10) zum Beschicken einer Strangmaschine der Tabak verarbeitenden Industrie mit einem aus Fasermaterial (12) bestehenden Produktstrom, umfassend ein Reservoir (11) zum Aufnehmen des Fasermaterials (12), eine Fördereinrichtung (13) zum Transportieren des Fasermaterials (12) aus dem Reservoir (11) zu einem Stauschacht (14), den Stauschacht (14) zur Bildung eines Vorrats des Fasermaterials (12), eine am Ende des Stauschachts (14) angeordnete Vereinzelungseinrichtung (15) zum Vereinzeln des Fasermaterials (12), einen Kanal (16) zum Leiten des vereinzelten Fasermaterials (12) in Richtung einer Quersichtereinrichtung (17), die Quersichtereinrichtung (17), die zum Trennen des Fasermaterials (12) in einen zu verarbeitenden und einen nicht zu verarbeitenden Anteil (12a, 12b) mittels Beaufschlagung des Fasermaterials (12) mit Druckluft ausgebildet und eingerichtet ist, wobei die Quersichtereinrichtung (17) eine Sichterdüseneinheit (18) zum Trennen der Anteile (12a, 12b) des Fasermaterials (12) sowie einen Sichterkanal (19) zum Transportieren des zu verarbeitenden Anteils (12a) des Fasermaterials (12) umfasst, der den Kanal (16) mit einer Beschleunigungsstrecke (20) verbindet, mindestens eine Beschleunigungstrecke (20) zum Transportieren des zu verarbeitenden Anteils (12a) des Fasermaterials (12) zu mindestens einem Saugstrangförderer (21), mindestens einen Saugstrangförderer (21) zum Aufbauen und Transportieren eines aus dem zu verarbeitenden Anteil (12a) des Fasermaterials (12) gebildeten Strangs (22), sowie eine Zuführeinrichtung (23), die zum Zuführen von schüttfähigen Zusatzstoffen (24) in Förderrichtung F des Fasermaterials (12) hinter der Sichterdüseneinheit (18) in den zu verarbeitenden Anteil (12a) des Fasermaterials (12) ausgebildet und eingerichtet ist, wobei das Reservoir (11), die Fördereinrichtung (13), der Stauschacht (14), die Vereinzelungseinrichtung (15), der Kanal (16), die Quersichtereinrichtung (17) und die Beschleunigungsstrecke (20) eine Förderstrecke für den in Förderrichtung F strömenden Produktstrom mit einer quer zur Förderrichtung F verlaufenden Breite B bilden, **dadurc**h **gekennzeichnet,** dass die Zuführeinrichtung (23) zum Zuführen der Zusatzstoffe (24) mindestens einen Zuführkanal (25, 34) umfasst, der direkt in den Sichterkanal (19) mündet.

2. Verteilervorrichtung nach Anspruch 1, **dadurch gekennzeichnet, dass** der Mündungsbereich (28, 36) jedes Zuführkanals (25, 34) in den Sichterkanal (19) in Förderrichtung F des zu verarbeitenden Anteils (12a) des Fasermaterials (12) hinter der Sichterdüseneinheit (18) angeordnet ist und der oder jeder Zuführkanal (25, 34) mit seinem Mündungsbereich (28, 36) mindestens teilweise in den Sichterkanal (19) hineinragt, derart, dass der Querschnitt Q₁ des Sichterkanals (19) in dem Bereich, in dem der Zuführkanal (25, 34) in den Sichterkanal (19) mündet, verengt ist.

3. Verteilervorrichtung nach Anspruch 1 oder 2, **dadurch gekennzeichnet, dass** die Beschleunigungsstrecke (20) als Wälzraum (29) mit Düsenmulde (30) ausgebildet ist, wobei sich die Düsenmulde (30) in Förderrichtung F des Fasermaterials (12) an den und in Verlängerung des Sichterkanals (19) anschließt.

4. Verteilervorrichtung nach einem der Ansprüche 1 bis 3, **dadurch gekennzeichnet, dass** die Sichterdüseneinheit (18) eine Vorsichterdüse (31) umfasst, die im Bereich der Umlenkung des noch nicht gesichteten Fasermaterials (12) vom Kanal (16) in den Sichterkanal (19) angeordnet ist, derart, dass der zu verarbeitende Anteil (12a) des Fasermaterials (12) durch den Sichterkanal (19) in Richtung der Beschleunigungsstrecke (20) transportiert wird, während der nicht zu verarbeitende Anteil (12b) des Fasermaterials (12) nach unten in den Bereich einer Rückführung und/oder Abführung (32) fällt.

5. Verteilervorrichtung nach Anspruch 3 Oder 4, **dadurch gekennzeichnet, dass** ein Zuführkanal (25) durch den Wälzraum (29) geführt und unter Durchdringung der den Wälzraum (29) von dem Sichterkanal (19) trennenden Wälzraumbegrenzung (33) von oben in den Sichterkanal (19) mündet.

6. Verteilervorrichtung nach einem der Ansprüche 3 bis 5, **dadurch gekennzeichnet, dass** ein Zuführkanal (34) von der dem Wälzraum (29) gegenüberliegenden Seite des Sichterkanals (19) unter Durchdringung der Sichterkanalwand (35) von unten in den Sichterkanal (19) mündet.

7. Verteilervorrichtung nach einem der Ansprüche 3 bis 6, **dadurch gekennzeichnet, dass** jeder in den Sichterkanal (19) mündende Zuführkanal (25, 34) in seinem Mündungsbereich (28, 36) gekrümmt ausgebildet ist, derart, dass die Mündungsöffnung des Zuführkanals (25, 34) innerhalb des Sichterkanals (19) in Richtung des Wälzraums (29) gerichtet ist.

8. Verteilervorrichtung nach einem der Ansprüche 3 bis 7, **dadurch gekennzeichnet, dass** im Bereich der Düsenmulde (30) ein weiterer Zuführkanal (37) ausgebildet ist, der direkt in den Wälzraum (29) mündet.

9. Verteilervorrichtung nach Anspruch 8, **dadurch gekennzeichnet, dass** der direkt in den Wälzraum (29) mündende Zuführkanal (37) in seinem Mündungsbereich (38) gekrümmt ausgebildet ist, derart, dass die Mündungsöffnung des Zuführkanals (37) innerhalb des Wälzraums (29) in Richtung des Saugstrangförderers (21) gerichtet ist.

10. Verteilervorrichtung nach einem der Ansprüche 1 bis 9, **dadurch gekennzeichnet, dass** sich der oder jeder Zuführkanal (25, 34, 37) zumindest mit seinem Mündungsbereich (28, 36, 38) nur über einen Teil der Breite B der Förderstrecke erstreckt.

11. Verteilervorrichtung nach Anspruch 10, **dadurch gekennzeichnet, dass** der oder jeder Zuführkanal (25, 34, 37) quer zur Förderrichtung F verstellbar ausgebildet ist.

12. Verfahren zum Beschicken einer Strangmaschine der Tabak verarbeitenden Industrie mit einem aus Fasermaterial (12) bestehenden Produktstrom, umfassend die Schritte:
- Transportieren des Fasermaterials (12) aus einem Reservoir (11) zu einem Stauschacht (14) mittels einer Fördereinrichtung (13),
- Bilden eines Vorrats des Fasermaterials (12) in dem Stauschacht (14),
- Vereinzeln des Fasermaterials (12) mittels einer Vereinzelungseinrichtung (15),
- Freigeben des Fasermaterials (12) durch die Vereinzelungseinrichtung (15) und Leiten des freigegebenen Fasermaterials (12) durch einen Kanal (16) in den Bereich einer Quersichtereinrichtung (17),
- Trennen des Fasermaterials (12) mittels der Quersichtereinrichtung (17) in einen zu verarbeitenden Anteil (12a) und einen nicht zu verarbeitenden Anteil (12b) durch Beaufschlagen des Fasermaterials (12) mit Druckluft,
- Transportieren des zu verarbeitenden Anteils (12a) des Fasermaterials (12) mittels einer Sichterdüseneinheit (18) durch einen Sichterkanal (19) in Richtung einer Beschleunigungsstrecke (20),
- Transportieren des zu verarbeitenden Anteils (12a) des Fasermaterials (12) mittels der Beschleunigungsstrecke (20) zu mindestens einem Saugstrangförderer (21),
- Aufbauen und Transportieren des aus dem zu verarbeitenden Anteil (12a) des Fasermaterials (12) gebildeten Strangs (22) mittels des Saugstrangförderers (21),
- Zuführen von schüttfähigen Zusatzstoffen (24) in Förderrichtung F des Fasermaterials (12) hinter der Sichterdüseneinheit (18) in den zu verarbeitenden Anteil (12a) des Fasermaterials (12),
- wobei der aus Fasermaterial (12) bestehende Produktstrom in Förderrichtung F mit einer quer zur Förderrichtung F verlaufenden Breite B gefördert wird,
**dadurch gekennzeichnet, dass** die Zusatzstoffe (24) über mindestens einen Zuführkanal (25, 34) direkt in den Sichterkanal (19) zugeführt werden, so dass sich die Zusatzstoffe (24) mit dem zu verarbeitenden Anteil (12a) des Fasermaterials (12) vor der Beschleunigungsstrecke (20) vermischen.

13. Verfahren nach Anspruch 12, **dadurch gekennzeichnet, dass** die Zusatzstoffe (24) über einen gekrümmten Mündungsbereich (28, 36) des oder jedes Zuführkanals (25, 34) in Förderrichtung F des zu verarbeitenden Anteils (12a) des Fasermaterials (12) in den Sichterkanal (19) geleitet werden.

14. Verfahren nach Anspruch 12 oder 13, **dadurch gekennzeichnet, dass** die Zusatzstoffe (24) dem zu verarbeitenden Anteil (12a) des Fasermaterials (12) über mehrere Zuführkanäle (25, 34, 37) in den Sichterkanal (19) und die Beschleunigungsstrecke (20) zugeführt werden.

15. Verfahren nach einem der Ansprüche 12 bis 14, **dadurch gekennzeichnet, dass** das Verfahren mit einer Verteilervorrichtung (10) nach einem der Ansprüche 1 bis 11 ausgeführt wird.
